# EUROPÄISCHE PATENTSCHRIFT

(11) **EP 4 327 905 B1**
(45) Veröffentlichungstag und Bekanntmachung des Hinweises auf die Patenterteilung: **09.07.2025**
(21) Anmeldenummer: 23191109.0
(22) Anmeldetag: 11.08.2023
(51) Int. Cl.: A63G 27/00, B60B 1/00, A63G 1/00

(54) **RIESENRAD-FAHRGESCHÄFT**
FERRIS WHEEL RIDE
MANÈGE À GRANDE ROUE

(30) Priorität: 26.08.2022 DE 202022104835 U
(43) Veröffentlichungstag der Anmeldung: 28.02.2024
(73) Patentinhaber: Wegener, Harvey, 48529 Nordhorn (DE)
(72) Erfinder: Wegener, Harvey, 48529 Nordhorn (DE)
(74) Vertreter: Wasiljeff, Johannes M.B.

(56) Entgegenhaltungen:
- WO-A1-2016/007740
- CN-A- 104 779 896
- DE-U1- 9 411 765
- US-A- 5 254 876
- US-A1- 2003 230 333
- US-A1- 2022 228 564
- US-B1- 8 288 884

## Beschreibung

Die Erfindung betrifft ein Riesenrad-Fahrgeschäft gemäß dem Oberbegriff von Anspruch 1.

Die Erfindung befasst sich mit Riesenrädern als Fahrgeschäften, wie sie regelmäßig auf Jahrmärkten oder Festivals in Form transportabler Riesenräder oder als dauerhaft installierte Riesenräder als Stadtattraktionen in Erscheinung treten, wie z.B. in Wien das Wiener Riesenrad im Prater oder in London das sog. "London Eye" bzw. "Millennium Wheel".

Der Strombedarf derartiger Riesenrad-Fahrgeschäfte ist im Allgemeinen hoch, da große Massen am Umfang des Riesenrades, d.h. in einem großen Abstand zum Drehmittelpunkt regelmäßig typischerweise bei jedem Ein- und Aussteigevorgang beschleunigt und abgebremst werden müssen. Zudem sind derartige Riesenrad-Fahrgeschäfte Objekte, die Aufmerksamkeit erregen sollen und daher typischerweise intensiv mit Beleuchtungsmitteln ausgestattet sind. Durch die Beleuchtung sollen die Fahrgeschäfte weithin erkennbar sein und als Orientierungspunkt dienen. Die intensive Beleuchtung führt jedoch ebenfalls zu einem hohen Strombedarf. Die Stromkosten derartiger Riesenrad-Fahrgeschäfte sind daher im Allgemeinen hoch.

Aus WO 2016/007740 A1 ist ein gattungsgemäßes Riesenrad-Fahrgeschäft bekannt, das mit Solarzellen versehen sein kann, die ggf. zusammen mit Speicherbatterien einen Großteil der benötigten Energie bereitstellen können, die benötigt wird, um das Riesenrad zu drehen, zumindest während eines ausgeglichenen oder im Wesentlichen stationären Betriebs, in dem die Rollreibung aufgrund eines verbesserten Lagersystems relativ gering ist.

Aus DE 94 11 765 U1 ist ein hand- bzw. solarbetriebenes Klein-Riesenrad bekannt, an dessen Tragstützen trapezförmige Solarkollektoren angeordnet sind, welche über eine zwischengeschaltete Pufferbatterie einen Elektromotor speisen. Die Solarenergie reicht wiederum nur aus, um das einmal in Schwung gebrachte Rad in Bewegung zu halten. Für größere Drehgeschwindigkeiten soll neben dem solarelektrischen Antrieb menschliche Muskelkraft als zusätzlicher Antrieb herhalten.

Der Erfindung liegt die Aufgabe zugrunde, die Stromkosten von Riesenrad-Fahrgeschäften weiter zu reduzieren.

Die Erfindung löst diese Aufgabe mit den Merkmalen eines Riesenrad-Fahrgeschäfts gemäß Anspruch 1.

Das erfindungsgemäße Riesenrad-Fahrgeschäft umfasst ein Speichenrad mit einer Vielzahl daran angeordneter Gondeln für Passagiere, eine Stützkonstruktion, in welcher das Speichenrad drehbar montiert ist, und einem Einstiegsbereich für den Einstieg und Ausstieg von Passagieren in bzw. aus den Gondeln. An dem Speichenrad, den Gondeln, der Stützkonstruktion und/oder dem Einstiegsbereich sind Photovoltaikelemente angeordnet. Das Riesenrad-Fahrgeschäft weist ferner wenigstens einen Elektromotor und einen mit den Photovoltaikelementen elektrisch verbundenen elektrischen Energiespeicher auf, der zum Speichern von elektrischer Energie von den Photovoltaikelementen eingerichtet ist, wobei der Elektromotor mit dem Energiespeicher derart elektrisch verbunden ist, dass das Speichenrad gesteuert vom Elektromotor antreibbar ist.

Die Erfindung ermöglicht, die Stromkosten von Riesenrad-Fahrgeschäften auf Null zu reduzieren, da der für den Betrieb eines Riesenrad-Fahrgeschäfts notwendige Strom mit den am Riesenrad-Fahrgeschäft angeordneten Photovoltaikelementen erzeugt werden kann.

Der Betrieb eines erfindungsgemäßen Riesenrad-Fahrgeschäfts erfordert daher keinen Einsatz fossiler Energieträger und vermeidet daher den Eintrag von Kohlendioxid in die Erdatmosphäre. Die Erfindung stellt auf diese Weise ein nachhaltiges Konzept für ein Vergnügungsgerät, nämlich ein Fahrgeschäft in Form eines Riesenrads, bereit.

Die Erfindung ermöglicht ferner, ein Riesenrad-Fahrgeschäft unabhängig von herkömmlicherweise erforderlichen Stromanschlüssen zu betreiben. Das erfindungsgemäße Riesenrad-Fahrgeschäft eignet sich daher auf vorteilhafte Weise für einen unkomplizierten Betrieb, bspw. auf Festivals, bei denen oftmals geeignete Stromanschlüsse nicht vorhanden sind bzw. erst aufwändig und teuer geschaffen werden müssen. Dies ist insbesondere bei Festivals der Fall, die auf Wiesen oder landwirtschaftlichen Flächen veranstaltet werden. Das erfindungsgemäße Riesenrad-Fahrgeschäft kann somit vorteilhafterweise praktisch überall auch auf Geländen ganz ohne oder ohne geeignete Stromanschlüsse aufgebaut und betrieben werden.

Gemäß der Erfindung weisen die Gondeln Gondeldächer und Seitenverkleidungen auf, wobei die Gondeldächer und/oder Seitenverkleidungen mit Photovoltaikelementen vollständig oder teilweise bedeckt sind. Die Gondeln von Riesenrad-Fahrgeschäften sind im Betrieb praktisch unentwegt in Bewegung. Damit ist permanent ein Teil der Gondeln in einer optimierten Ausrichtung zur Sonne und außerhalb von Schattenzonen, die sich insbesondere im unteren Bereich des Speichenrads ergeben können. Die Gondeldächer und/oder Seitenverkleidungen der Gondeln sind daher besonders geeignet für die Anordnung von Photovoltaikelementen.

Die Erfindung sieht vor, dass die Gondeldächer und/oder Seitenverkleidungen vollständig oder teilweise mit flexiblen Photovoltaikelementen bedeckt, bspw. beklebt, sind. Die Photovoltaikelemente können somit vorteilhafterweise an gekrümmte bzw. gewölbte Flächen an die Gondeln bzw. Gondeldächern angepasst werden. Somit bleibt auch die Kontur der Gondeln unverändert erhalten, selbst wenn Photovoltaikelemente nachträglich an den Gondeln angebracht werden.

Gemäß der Erfindung weist das Speichenrad Speichen auf, wobei zwischen benachbarten Speichen Speichenzwischenräume gebildet sind, in denen Photovoltaikelemente angeordnet sind. Zwischen den Speichen des Speichenrads ergeben sich große Flächen, die für die Anordnung von Photovoltaikelementen genutzt werden können. Dank großer Photovoltaikflächen ergibt sich vorteilhafterweise eine große Nennleistung der installierten Photovoltaikelemente.

Gemäß der Erfindung ist in einem der Drehachse des Speichenrads benachbarten Bereich die Belegung der Speichenzwischenräume mit Photovoltaikelementen höher als in einem demgegenüber radial von der Drehachse des Speichenrads entfernteren Bereich. Dies ist vorteilhaft, da in einem Bereich nahe der Drehachse der maximal bei Rotation des Speichenrads wirkende Hebelarm in Bezug auf die Bodenfläche kürzer ist als bei einem Bereich, der von der Drehachse entfernt ist. Die Windanfälligkeit des Riesenrad-Fahrgeschäfts wird hierdurch reduziert, indem das Kippmoment infolge von Wind verringert wird. Die Standsicherheit des Fahrgeschäfts kann somit auch bei starken Winden gewährleistet werden.

Eine Weiterbildung der Erfindung sieht vor, dass die für die Anordnung von Photovoltaikelementen verwendeten Speichenzwischenräume zwischen in tangentialer Richtung des Speichenrads benachbarten Speichen gebildet sind. Die Photovoltaikelemente sind somit in einer im Wesentlichen senkrechten Ebene angeordnet. Hieraus folgt eine vorteilhafte konstante Ausrichtung der Photovoltaikelemente trotz einer Rotation der Speichenrad in eine Himmelsrichtung.

Eine andere Weiterbildung der Erfindung sieht vor, dass die für die Anordnung von Photovoltaikelementen verwendeten Speichenzwischenräume alternativ oder zusätzlich zwischen in axialer Richtung des Speichenrads benachbarten Speichen gebildet sind. In diesem Fall rotierend die Senkrechten der Flächen der Photovoltaikelemente um die Rotationsachse des Speichenrads. Eine derartige Anordnung ist vorteilhaft, da diese Flächen keinen relevanten seitlich, d.h. in Achsrichtung des Speichenrads, wirkenden Windwiderstand bieten und damit der von diesen Flächen ausgeübte seitlich, d.h. in Achsrichtung des Speichenrads, wirkende Winddruck vernachlässigbar ist.

Gemäß einer Weiterbildung der Erfindung weisen die in den Speichenzwischenräumen angeordneten Photovoltaikelemente eine winddurchlässige Struktur auf.

Der Windwiderstand wird dadurch signifikant verringert. Der auf das Speichenrad wirkende Winddruck wird dadurch ebenfalls signifikant verringert. Dies ermöglicht die Nutzung größerer Flächen für Photovoltaikelemente und damit eine größere installierbare Nennleistung von Photovoltaikelementen.

Eine Weiterbildung der Erfindung sieht vor, dass die in den Speichenzwischenräumen angeordneten Photovoltaikelemente eine winddurchlässige Photovoltaikfolie aufweisen oder sind. Eine derartige Folie hat den Vorteil, dass sie leicht und dünn ist. Dies ist im Hinblick auf die Transportierbarkeit des erfindungsgemäßen Riesenrad-Fahrgeschäfts vorteilhaft, da das zu transportierende Gewicht und der benötigte Transportraum auf diese Weise reduziert werden. In einer Ausgestaltung der Erfindung ist diese Photovoltaikfolie auf einen Rahmen aufgespannt, der in den Speichenzwischenräumen angebracht wird.

Eine Weiterbildung der Erfindung sieht vor, dass die Stützkonstruktion Stützpfeiler aufweist, die vollständig oder teilweise mit auf Paneelen, vorzugsweise ausrichtbaren Paneelen, angeordneten Photovoltaikelementen versehen und/oder mit flexiblen Photovoltaikelementen bedeckt, bspw. beklebt, sind. Gemäß einer Weiterbildung ist ferner vorgesehen, dass an den Stützpfeilern im Bereich der Drehachse des Speichenrads Photovoltaikelemente auf einer scheibenartig ausgebildeten Fläche, vorzugsweise einer ausrichtbaren Fläche, oder Paneele, vorzugsweise einer ausrichtbaren Paneele, angeordnet, bspw. aufgeklebt, sind. Eine derartige Montage von Paneelen ist vorteilhaft, da sie an feststehenden Montagepunkten erfolgt und somit rotierende Montagepunkte vermeidet. Rotierende Montagepunkte erfordern aufgrund der sich durch die Rotation ergebende Wechselbelastung aufwändigere und damit teurere Konstruktionen. Dank der Anbringung von Paneelen an feststehenden Montagepunkten können derartige Konstruktionen weniger aufwändig und damit weniger kostspielig gestaltet werden.

Gemäß einer Weiterbildung der Erfindung weist der Einstiegsbereich ein Vordach auf, das vollständig oder teilweise mit Photovoltaikelementen bedeckt ist und/oder der Einstiegsbereich von einer Umzäunung eingefasst ist, die vollständig oder teilweise aus Photovoltaikelementen gebildet ist oder Photovoltaikelemente aufweist. Das Vordach des Einstiegsbereichs ist in der Regel eine große feststehende Fläche. Sie erlaubt die Installation einer vergleichsweise großen elektrischen Photovoltaik-Nennleistung. Die Umzäunung erstreckt sich längs einer Strecke von substantieller Länge und ermöglicht daher ebenfalls die Installation einer vergleichsweise großen elektrischen Photovoltaik-Nennleistung.

Eine Weiterbildung der Erfindung sieht vor, dass das Vordach vollständig oder teilweise mit flexiblen Photovoltaikelementen bedeckt, bspw. beklebt, ist. Die Form der Photovoltaikelemente ist somit anpassbar an die Form des Vordachs. Das Vordach lässt sich somit bspw. ohne weiteres gewölbt ausbilden, ohne dass es zu besonderen Herausforderungen im Hinblick auf die Anbringung von Photovoltaikelementen kommt.

Gemäß einer Weiterbildung der Erfindung sind die Kapazität des elektrischen Energiespeichers und die Nennleistung aller Photovoltaikelemente am Riesenrad-Fahrgeschäft derart bemessen, dass der Betrieb des Riesenrad-Fahrgeschäfts autark, d.h. ohne zusätzliche Versorgung mit elektrischer Energie, gewährleistet ist. Das Riesenrad-Fahrgeschäft ist somit autark betreibbar, d.h. ohne dass zusätzliche Stromanschlüsse oder andere Stromgeneratoren für den Betrieb des Riesenrad-Fahrgeschäfts erforderlich sind.

Eine Weiterbildung der Erfindung sieht vor, dass der Elektromotor derart in einen Generatorbetrieb umschaltbar ist, dass die beim Abbremsen des Speichenrades frei werdende Rotationsenergie in elektrische Energie gewandelt und im elektrischen Energiespeicher gespeichert wird. Ein derartiger Betrieb ist besonders nachhaltig und umweltschonend, da eine Rückgewinnung der Rotationsenergie in elektrische Energie ermöglicht wird.

Weiterbildungen der in Anspruch 1 beanspruchten Erfindung ergeben sich aus den Unteransprüchen, der Beschreibung und der Zeichnung. Die vorgenannten Vorteile von Merkmalen und von Kombinationen mehrerer Merkmale sind beispielhaft und können alternativ oder kumulativ zur Wirkung kommen, ohne dass die Vorteile zwingend von erfindungsgemäßen Ausführungsformen erzielt werden müssen. Weitere Merkmale sind der Zeichnung - insbesondere den dargestellten Geometrien und den relativen Abmessungen mehrerer Bauteile zueinander sowie deren relativer Anordnung und Wirkverbindung - zu entnehmen. Die Kombination der erfindungsgemäßen Merkmale mit Merkmalen unterschiedlicher Ausgestaltungen der Erfindung oder mit Merkmalen von Unteransprüchen ist ebenfalls abweichend von den gewählten Rückbeziehungen der Ansprüche möglich und wird hiermit vorgeschlagen. Dies betrifft auch solche Merkmale, die in der Zeichnung dargestellt sind oder bei deren Beschreibung genannt werden. Diese Merkmale können auch mit Merkmalen verschiedener Ansprüche kombiniert werden. Ebenso können in Unteransprüchen aufgeführte Merkmale für weitere Ausführungen der Erfindung entfallen.

In der Zeichnung zeigen:
- Fig. 1: ein Ausführungsbeispiel eines erfindungsgemäßen Riesenrad-Fahrgeschäfts in einer Seitenansicht und
- Fig. 2: das Riesenrad-Fahrgeschäft in einer um 90° versetzten Seitenansicht in vereinfachter Darstellung.

Fig. 1 zeigt ein Ausführungsbeispiel eines erfindungsgemäßen Riesenrad-Fahrgeschäfts 10. Das Riesenrad-Fahrgeschäft 10 umfasst ein Speichenrad 12 mit einer Vielzahl daran angeordneter Gondeln 14 für Passagiere. Das Speichenrad 12 ist in einer Stützkonstruktion 16 drehbar gelagert, die Stützpfeiler 18, 20 aufweist, die auf einer Unterkonstruktion 22 montiert sind. Die Unterkonstruktion 22 dient zugleich zur Aufnahme eines Einstiegsbereichs 24, der für den Einstieg und Ausstieg von Passagieren in die bzw. aus den Gondeln vorgesehen ist.

Wenigstens ein Elektromotor 26 treibt das Speichenrad 12 an, vorzugsweise indem von dem Elektromotor 26 antreibbare Andruckrollen im Bereich der Unterkonstruktion gegen das Speichenrad 12 drücken. Der Elektromotor 26 wird aus einem elektrischen Energiespeicher 28 mit elektrischer Energie versorgt.

In einem Kassenhäuschen 30 können die Passagiere nicht nur ihren Fahrpreis entrichten. Im Kassenhäuschen 30 ist ferner ein Bedienpult zur Steuerung des Antriebs, insbesondere des Elektromotor 26, des Riesenrad-Fahrgeschäfts 10 untergebracht. Das Speichenrad 12 kann mittels des Bedienpults angetrieben und abgebremst werden. Ferner kann mittels des Bedienpults der Betrieb des Riesenrad-Fahrgeschäfts 10 überwacht werden.

Das Riesenrad-Fahrgeschäft ist mit einer Vielzahl von Photovoltaikelementen 32, 34, 36, 38, 40, 42, 44 versehen. Diese Photovoltaikelemente 32, 34, 36, 38, 40, 42, 44 sind am Speichenrad 12, den Gondeln 14, der Stützkonstruktion 16 und dem Einstiegsbereich 24 angeordnet und zwar Photovoltaikelemente 32 an Gondeldächern 45 der Gondeln 14, Photovoltaikelemente 34 an Seitenverkleidungen 46 der Gondeln 14, Photovoltaikelemente 36 an einem Vordach 48 des Einstiegsbereichs 24, Photovoltaikelemente 38 an der Unterkonstruktion 22, Photovoltaikelemente 40 in Zwischenräumen 50 zwischen benachbarten Speichen 52 des Speichenrads 12 - vorliegend als Speichenzwischenräume bezeichnet -, Photovoltaikelemente 42 an den Stützpfeilern 18, 20 der Stützkonstruktion 16 und Photovoltaikelemente 44 in einem der Drehachse 54 benachbarten Bereich. Während der Tageslichtstunden wandeln diese Photovoltaikelemente Sonnenlicht in elektrische Energie um und speichern die gewonnene elektrische Energie in dem elektrischen Energiespeicher 28 ein. Diese elektrische Energie wird zum Antrieb des Elektromotors 26 herangezogen.

In dem der Drehachse 54 des Speichenrads 12 benachbarten Bereich sind die Photovoltaikelemente 44 mit einer höheren Belegung, d.h. einer hohen Anzahl von Photovoltaikelementen pro Fläche, angeordnet als in einem radial von der Drehachse 54 entfernteren Bereich, in welchem die Photovoltaikelemente 40 derart angeordnet sind, dass nur ein Bruchteil der Speichenzwischenräume 50 mit Photovoltaikelementen 40, bspw. nur jeder zweite Speichenzwischenraum 50 mit Photovoltaikelementen 40, versehen ist.

Die Photovoltaikelemente 44 innerhalb der Drehachse 54 sind vorteilhafterweise an der Stützkonstruktion 16 montiert und damit nicht drehbar. Alternativ können diese Photovoltaikelemente 44 jedoch an den Speichen 52 des Speichenrads 12 montiert sein und somit der Rotation des Speichenrads 12 folgen.

Ferner sind die Photovoltaikelemente 36, 38 und 42 nicht am Speichenrad 12 angeordnet und folgen daher nicht der Rotation des Speichenrads 12. Die Photovoltaikelemente 36, 38 und 42 sind daher ebenso wie vorteilhafterweise (jedoch nicht notwendigerweise) die Photovoltaikelemente 44 drehfest angeordnet. Diese Photovoltaikelemente 36, 38, 42 und ggf. 44 können jedoch ausrichtbar angeordnet sein. Dies ermöglicht eine Ausrichtung dieser Photovoltaikelemente 36, 38, 42 und ggf. 44 in Richtung einer im Hinblick auf den Lichteinfall optimierten Position. Vorteilhafterweise sind diese Photovoltaikelemente 36, 38, 42 und ggf. 44 dazu auf ausrichtbaren Paneelen angeordnet.

Fig. 2 zeigt das Riesenrad-Fahrgeschäfts 10 in einer um 90° versetzten Seitenansicht in einer vereinfachter Darstellung, insbesondere ohne Gondeln 34 und die Einzelheiten des Einstiegsbereichs 24, zur Veranschaulichung der Anordnung von Photovoltaikelemente 56 in Speichenzwischenräumen 58, die zwischen zwei in axialer Richtung des Speichenrads 12, d.h. in Richtung der Drehachse 54, benachbarten Speichen 52 gebildet sind.

Demgegenüber zeigt Fig. 1 die Anordnung von Photovoltaikelementen 40 in Speichenzwischenräumen 50, die zwischen zwei in tangentialer Richtung des Speichenrads 12, d.h. in Drehrichtung des Speichenrads 12, benachbarten Speichen 52 gebildet sind.

Beide Anordnungen sind alternativ oder kumulativ vorgesehen. Die kumulative Anordnung, d.h. die Anordnung von Photovoltaikelementen 40, 56 in Speichenzwischenräumen 50, 58, die einerseits zwischen zwei in tangentialer Richtung des Speichenrads 12 benachbarten Speichen 52 angeordnet sind und andererseits zwischen zwei in axialer Richtung des Speichenrads 12 benachbarten Speichen 52 angeordnet sind, liefert einen besonders hohen Ertrag an Strom aus Sonnenenergie. Die kumulative Anordnung ist besonders vorteilhaft bei Riesenrad-Fahrgeschäften mit erhöhtem Strombedarf, wie bspw. bei Riesenrad-Fahrgeschäften mit klimatisierten Gondeln.

Weitere Flächen des Riesenrad-Fahrgeschäfts 10 können für die Anbringung von Photovoltaikelemente als Paneele und/oder als flexible Photovoltaikelemente, insbesondere als Photovoltaikfolie, genutzt werden. Beispielsweise kann eine solche Anbringung an den Gehäusen von Scheinwerfern zur Beleuchtung des Riesenrad-Fahrgeschäfts 10, am Kassenhäuschen 30 und an Geländern des Riesenrad-Fahrgeschäfts 10 vorgesehen sein.

Insgesamt ermöglicht die Erfindung dank der am Riesenrad-Fahrgeschäft 10 angeordneten Photovoltaikelemente 32, 34, 36, 38, 40, 42, 44 und 56 einen autarken Betrieb des Riesenrad-Fahrgeschäfts 10, ohne dass dazu ein separater Stromanschluss erforderlich wäre. Ferner ermöglicht die Erfindung in Innenstädten den Stromverbrauch aus dem öffentlichen Stromnetz zu reduzieren. Das erfindungsgemäße Riesenrad-Fahrgeschäft 10 ist somit vielfältig einsetzbar, kostengünstig und unter Umweltgesichtspunkten nachhaltig betreibbar.

Das erfindungsgemäße Riesenrad-Fahrgeschäft ist hinsichtlich seiner Höhe, der Anzahl der Gondeln am Riesenrad, der maximalen Anzahl von Personen in einer Gondel bzw. der maximalen Traglast einer Gondel und/oder der maximalen Traglast des gesamten Riesenrad-Fahrgeschäfts nach oben hin nicht begrenzt. Diese Parameter können beliebig groß gewählt sein.

In den Figuren werden folgende Bezugsziffern verwendet:
- 10: Riesenrad-Fahrgeschäft
- 12: Speichenrad
- 14: Gondel
- 16: Stützkonstruktion
- 18: Stützpfeiler
- 20: Stützpfeiler
- 22: Unterkonstruktion
- 24: Einstiegsbereich
- 26: Elektromotor
- 28: elektrischer Energiespeicher
- 30: Kassenhäuschen
- 32: Photovoltaikelemente
- 34: Photovoltaikelemente
- 36: Photovoltaikelemente
- 38: Photovoltaikelemente
- 40: Photovoltaikelemente
- 42: Photovoltaikelemente
- 44: Photovoltaikelemente
- 45: Gondeldach
- 46: Seitenverkleidung
- 48: Vordach
- 50: Speichenzwischenräume
- 52: Speiche
- 54: Drehachse
- 56: Photovoltaikelemente
- 58: Speichenzwischenräume

## Patentansprüche

1. Riesenrad-Fahrgeschäft mit einem Speichenrad (12) mit einer Vielzahl daran angeordneter Gondeln (14) für Passagiere, einer Stützkonstruktion (16), in welcher das Speichenrad (12) drehbar montiert ist, und einem Einstiegsbereich (24) für den Einstieg und Ausstieg von Passagieren in die bzw. aus den Gondeln (14),
wobei an dem Speichenrad (12), den Gondeln (14), der Stützkonstruktion (16) und/oder dem Einstiegsbereich (24) Photovoltaikelemente (32, 34, 36, 38, 40, 42, 44, 56) angeordnet sind und
wobei das Riesenrad-Fahrgeschäft (10) wenigstens einen Elektromotor (26) und einen mit den Photovoltaikelementen (32, 34, 36, 38, 40, 42, 44, 56) elektrisch verbundenen elektrischen Energiespeicher (28) aufweist, der zum Speichern von elektrischer Energie von den Photovoltaikelementen (32, 34, 36, 38, 40, 42, 44, 56) eingerichtet ist, wobei der Elektromotor (26) mit dem Energiespeicher (28) derart elektrisch verbunden ist, dass das Speichenrad (12) gesteuert vom Elektromotor (26) antreibbar ist,
**dadurch gekennzeichnet, dass**
a) die Gondeln (14) derart Gondeldächer (45) und Seitenverkleidungen (46) aufweisen, dass die Gondeldächer (45) und/oder Seitenverkleidungen (46) mit Photovoltaikelementen (32, 34) vollständig oder teilweise bedeckt sind und zwar derartig, dass die Gondeldächer (45) und/oder Seitenverkleidungen (46) vollständig oder teilweise mit flexiblen Photovoltaikelementen (32, 34) bedeckt, bspw. beklebt, sind,
und/oder
b) das Speichenrad (12) derartig Speichen (52) aufweist mit zwischen benachbarten Speichen (52) gebildeten Speichenzwischenräumen (50, 58), dass Photovoltaikelemente (40, 56) in Speichenzwischenräumen (52, 58) angeordnet sind und zwar derartig, dass in einem der Drehachse (54) des Speichenrads (12) benachbarten Bereich die Belegung der Speichenzwischenräume (50) mit Photovoltaikelementen (44) höher ist als die Belegung der Speichenzwischenräume (50) mit Photovoltaikelementen (40) in einem radial von der Drehachse (54) des Speichenrads (12) entfernteren Bereich.

2. Riesenrad-Fahrgeschäft nach Anspruch 1,
**dadurch gekennzeichnet, dass**
die Speichenzwischenräume (50) gebildet sind zwischen in tangentialer Richtung des Speichenrads (12) benachbarten Speichen (42).

3. Riesenrad-Fahrgeschäft nach Anspruch 1 oder 2,
**dadurch gekennzeichnet, dass**
die Speichenzwischenräume (58) gebildet sind zwischen in axialer Richtung des Speichenrads (12) benachbarten Speichen (42).

4. Riesenrad-Fahrgeschäft nach einem der Ansprüche 1 bis 3,
**dadurch gekennzeichnet, dass**
die in den Speichenzwischenräumen (50, 58) angeordneten Photovoltaikelemente (40, 56) eine winddurchlässige Struktur aufweisen.

5. Riesenrad-Fahrgeschäft nach Anspruch 4,
**dadurch gekennzeichnet, dass**
die in den Speichenzwischenräumen (50, 58) angeordneten Photovoltaikelemente (40, 56) eine winddurchlässige Photovoltaikfolie aufweisen oder sind.

6. Riesenrad-Fahrgeschäft nach einem der vorhergehenden Ansprüche,
**dadurch gekennzeichnet, dass**
die Stützkonstruktion (16) Stützpfeiler (18, 20) aufweist, die vollständig oder teilweise mit auf Paneelen, vorzugsweise ausrichtbaren Paneelen, angeordneten Photovoltaikelementen (42) versehen und/oder flexiblen Photovoltaikelementen (32, 34) bedeckt, bspw. beklebt, sind.

7. Riesenrad-Fahrgeschäft nach einem der vorhergehenden Ansprüche,
**dadurch gekennzeichnet, dass**
an den Stützpfeilern (18, 20) im Bereich der Drehachse (54) des Speichenrads (12) Photovoltaikelemente (44) auf einer scheibenartig ausgebildeten Fläche, vorzugsweise einer ausrichtbaren Fläche, oder Paneele, vorzugsweise einer ausrichtbaren Paneele, angeordnet, bspw. aufgeklebt, sind.

8. Riesenrad-Fahrgeschäft nach einem der vorhergehenden Ansprüche,
**dadurch gekennzeichnet, dass**
der Einstiegsbereich (24) ein Vordach (48) aufweist, das vollständig oder teilweise mit Photovoltaikelementen (36) bedeckt ist und/oder der Einstiegsbereich (24) von einer Umzäunung eingefasst ist, die vollständig oder teilweise aus Photovoltaikelementen gebildet ist oder Photovoltaikelemente aufweist.

9. Riesenrad-Fahrgeschäft nach Anspruch 8,
**dadurch gekennzeichnet, dass**
das Vordach (48) vollständig oder teilweise mit flexiblen Photovoltaikelementen (36) bedeckt, bspw. beklebt, ist.

10. Riesenrad-Fahrgeschäft nach einem der vorhergehenden Ansprüche,
**dadurch gekennzeichnet, dass**
die Kapazität des elektrischen Energiespeichers (28) und die Nennleistung aller Photovoltaikelemente (32, 34, 36, 38, 40, 42, 44, 56) am Riesenrad-Fahrgeschäft (10) derart bemessen sind, dass der Betrieb des Riesenrad-Fahrgeschäfts (10) autark, d.h. ohne zusätzliche Versorgung mit elektrischer Energie, gewährleistet ist.

11. Riesenrad-Fahrgeschäft nach einem der vorhergehenden Ansprüche,
**dadurch gekennzeichnet, dass**
der Elektromotor (26) derart in einen Generatorbetrieb umschaltbar ist, dass die beim Abbremsen des Speichenrades (12) frei werdende Rotationsenergie in elektrische Energie gewandelt und im elektrischen Energiespeicher (28) gespeichert wird.

## Claims

1. Ferris wheel ride with a spoked wheel (12) with a plurality of gondolas (14) arranged thereon for passengers, a supporting structure (16) in which the spoked wheel (12) is rotatably mounted, and a boarding area (24) for passengers to board and alight from the gondolas (14),
wherein photovoltaic elements (32, 34, 36, 38, 40, 42, 44, 56) are arranged on the spoked wheel (12), the gondolas (14), the supporting structure (16) and/or the boarding area (24), and
the ferris wheel ride (10) comprising at least one electric motor (26) and an electrical energy storage device (28) which is electrically connected to the photovoltaic elements (32, 34, 36, 38, 40, 42, 44, 56) and is set up to store electrical energy from the photovoltaic elements (32, 34, 36, 38, 40, 42, 44, 56), the electric motor (26) being electrically connected to the energy storage device (28) in such a way that the spoked wheel (12) can be driven by the electric motor (26) in a controlled manner,
**characterized in that**
a) the gondolas (14) have gondola roofs (45) and side panelings (46) in such a way that the gondola roofs (45) and/or side panelings (46) are completely or partially covered with photovoltaic elements (32, 34) in such a way that the gondola roofs (45) and/or side panelings (46) are completely or partially covered, for example glued, with flexible photovoltaic elements (32, 34),
and/or
b) the spoked wheel (12) has spokes (52) with spoke spaces (50, 58) formed between adjacent spokes (52) in such a way that photovoltaic elements (40, 56) are arranged in spoke spaces (52, 58) in such a way that in an area adjacent to the axis of rotation (54) of the spoked wheel (12), the occupancy of the spoke spaces (50) with photovoltaic elements (44) is higher than the occupancy of the spoke spaces (50) with photovoltaic elements (40) in an area radially more distant from the axis of rotation (54) of the spoked wheel (12).

2. Ferris wheel ride according to claim 1,
**characterized in that**
the spoke spaces (50) are formed between spokes (42) which are adjacent in the tangential direction of the spoked wheel (12).

3. Ferris wheel ride according to claim 1 or 2,
**characterized in that**
the spoke spaces (58) are formed between spokes (42) which are adjacent in the axial direction of the spoked wheel (12).

4. Ferris wheel ride according to one of claims 1 to 3,
**characterized in that**
the photovoltaic elements (40, 56) arranged in the spoke spaces (50, 58) have a wind-permeable structure.

5. Ferris wheel ride according to claim 4,
**characterized in that**
the photovoltaic elements (40, 56) arranged in the spoke spaces (50, 58) have or are a wind-permeable photovoltaic film.

6. Ferris wheel ride according to one of the preceding claims,
**characterized in that**
the supporting structure (16) has support pillars (18, 20) which are completely or partially provided with photovoltaic elements (42) arranged on panels, preferably alignable panels, and/or are covered, e.g. glued, with flexible photovoltaic elements (32, 34).

7. Ferris wheel ride according to one of the preceding claims,
**characterized in that**
photovoltaic elements (44) are arranged, for example glued, on a disk-like surface, preferably an alignable surface, or panels, preferably an alignable panel, on the support pillars (18, 20) in the area of the axis of rotation (54) of the spoked wheel (12).

8. Ferris wheel ride according to one of the preceding claims,
**characterized in that**
the boarding area (24) has a canopy (48) which is completely or partially covered with photovoltaic elements (36) and/or the boarding area (24) is enclosed by a fence which is completely or partially formed from photovoltaic elements or has photovoltaic elements.

9. Ferris wheel ride according to claim 8,
**characterized in that**
the canopy (48) is completely or partially covered, e.g. glued, with flexible photovoltaic elements (36).

10. Ferris wheel ride according to one of the preceding claims,
**characterized in that**
the capacity of the electrical energy storage device (28) and the rated power of all photovoltaic elements (32, 34, 36, 38, 40, 42, 44, 56) on the Ferris wheel ride (10) are dimensioned such that the operation of the Ferris wheel ride (10) is self-sufficient, i.e. without additional supply of electrical energy.

11. Ferris wheel ride according to one of the preceding claims,
**characterized in that**
the electric motor (26) can be switched to generator operation in such a way that the rotational energy released when the spoked wheel (12) is braked is converted into electrical energy and stored in the electrical energy storage device (28).

## Revendications

1. Attraction de grande roue comprenant une roue à rayons (12) dotée d'une pluralité de nacelles (14) disposées sur celle-ci pour des passagers, une structure de support (16) dans laquelle la roue à rayons (12) est montée de façon rotative, et une zone d'entrée (24) pour l'entrée et la sortie de passagers dans les nacelles (14) ou hors de celles-ci,
dans laquelle des éléments photovoltaïques (32, 34, 36, 38, 40, 42, 44, 56) sont disposés sur la roue à rayons (12), les nacelles (14), la structure de support (16) et/ou la zone d'entrée (24) et
dans laquelle l'attraction de grande roue (10) présente au moins un moteur électrique (26) et un accumulateur d'énergie électrique (28) relié électriquement aux éléments photovoltaïques (32, 34, 36, 38, 40, 42, 44, 56), lequel est conçu pour le stockage d'énergie électrique des éléments photovoltaïques (32, 34, 36**,** 38, 40, 42, 44, 56), dans laquelle le moteur électrique (26) est relié électriquement à l'accumulateur d'énergie (28) de telle façon que la roue à rayons (12) peut être actionnée de façon commandée par le moteur électrique (26),
**caractérisée en ce que**
a) les nacelles (14) présentent des toits de nacelle (45) et des habillages latéraux (46), de sorte que les toits de nacelle (45) et/ou les habillages latéraux (46) sont entièrement ou partiellement recouverts avec des éléments photovoltaïques (32, 34) et notamment de telle façon que les toits de nacelle (45) et/ou les habillages latéraux (46) sont entièrement ou partiellement recouverts, par exemple collés, avec des éléments photovoltaïques (32, 34) souples,
et/ou
b) la roue à rayons (12) présente des rayons (52) avec des espaces intermédiaires de rayon (50, 58) formés entre des rayons (52) adjacents, de sorte que des éléments photovoltaïques (40, 56) sont disposés dans des espaces intermédiaires de rayon (50, 58) et notamment de telle façon que dans une région adjacente à l'axe de rotation (54) de la roue à rayons (12), l'occupation des espaces intermédiaires de rayon (50) par des éléments photovoltaïques (44) est plus élevée que l'occupation des espaces intermédiaires de rayon (50) par des éléments photovoltaïques (40) dans une région éloignée radialement de l'axe de rotation (54) de la roue à rayons (12).

2. Attraction de grande roue selon la revendication 1,
**caractérisée en ce que**
les espaces intermédiaires de rayon (50) sont formés entre des rayons (42) adjacents dans la direction tangentielle de la roue à rayons (12).

3. Attraction de grande roue selon la revendication 1 ou 2,
**caractérisée en ce que**
les espaces intermédiaires de rayon (58) sont formés entre des rayons (42) adjacents dans la direction axiale de la roue à rayons (12).

4. Attraction de grande roue selon l'une des revendications 1 à 3,
**caractérisée en ce que**
les éléments photovoltaïques (40, 56) disposés dans les espaces intermédiaires de rayon (50, 58) présentent une structure perméable au vent.

5. Attraction de grande roue selon la revendication 4,
**caractérisée en ce que**
les éléments photovoltaïques (40, 56) disposés dans les espaces intermédiaires de rayon (50, 58) présentent ou sont un film photovoltaïque perméable au vent.

6. Attraction de grande roue selon l'une des revendications précédentes,
**caractérisée en ce que**
la structure de support (16) présente des piliers (18, 20), lesquels sont entièrement ou partiellement pourvus d'éléments photovoltaïques (42) disposés sur des panneaux, de préférence des panneaux orientables, et/ou recouverts, par exemple collés, avec des éléments photovoltaïques (32, 34) souples.

7. Attraction de grande roue selon l'une des revendications précédentes,
**caractérisée en ce que**
sur les piliers (18, 20), dans la région de l'axe de rotation (54) de la roue à rayons (12), des éléments photovoltaïques (44) sont disposés, par exemple collés, sur une surface conçue comme un disque, de préférence une surface orientable, ou des panneaux, de préférence des panneaux orientables.

8. Attraction de grande roue selon l'une des revendications précédentes,
**caractérisée en ce que**
la zone d'entrée (24) présente un auvent (48), lequel est entièrement ou partiellement recouvert avec des éléments photovoltaïques (36) et/ou la zone d'entrée (24) est encadrée par une enceinte, laquelle est entièrement ou partiellement constituée d'éléments photovoltaïques ou présente des éléments photovoltaïques.

9. Attraction de grande roue selon la revendication 8,
**caractérisée en ce que**
l'auvent (48) est entièrement ou partiellement recouvert, par exemple collé, avec des éléments photovoltaïques (36) souples.

10. Attraction de grande roue selon l'une des revendications précédentes,
**caractérisée en ce que**
la capacité de l'accumulateur d'énergie électrique (28) et la puissance nominale de tous les éléments photovoltaïques (32, 34, 36, 38, 40, 42, 44, 56) sont mesurées sur l'attraction de grande roue (10) de manière à assurer un fonctionnement autonome de l'attraction de grande roue (10), c'est-à-dire sans alimentation supplémentaire avec de l'énergie électrique.

11. Attraction de grande roue selon l'une des revendications précédentes,
**caractérisée en ce que**
le moteur électrique (26) peut être commuté de telle façon sur un fonctionnement par générateur, que lors du freinage de la roue à rayons (12), de l'énergie de rotation libérée est transformée en énergie électrique et stockée dans l'accumulateur d'énergie électrique (28).
